# FASCICULE DE BREVET EUROPEEN

(11) **EP 1 048 413 B1**
(45) Date de publication et mention de la délivrance du brevet: **26.11.2008**
(21) Numéro de dépôt: 00201467.8
(22) Date de dépôt: 26.04.2000
(51) Int. Cl.: B25B 13/52

(54) **Clef universelle pour serrer et desserrer des organes d'assemblage polygonaux**
Universal-Schraubenschlüssel zum Anziehen und Lösen von polygonalen Befestigungsmitteln
Universal wrench for fastening or loosening polygonal fasteners

(30) Priorité: 30.04.1999 EP 99108439
(43) Date de publication de la demande: 02.11.2000
(73) Titulaire: Tanné, Marc, 2000 Neuchâtel (CH)
(72) Inventeur: Tanné, Marc, 2000 Neuchâtel (CH)
(74) Mandataire: Ravenel, Thierry Gérard Louis

(56) Documents cités:
- US-A- 1 456 126
- US-A- 1 706 411
- US-A- 1 792 401
- US-A- 1 911 815
- US-A- 2 200 093
- US-A- 2 498 582

## Description

La présente invention concerne une clef universelle pour serrer et desserrer des organes d'assemblage polygonaux, tels des écrous, des têtes de boulons ou des manchons tubulaires polygonaux.

On connaît déjà des clefs universelles équipées de mécanismes de préhensions à mâchoires rigides réglables telles les clefs à molette ou à crémaillère. Ces clefs nécessitent un dégagement important autour de l'organe d'assemblage à saisir. Dans ce cas, la préhension de l'organe d'assemblage est effectuée essentiellement latéralement afin de le maintenir en prise.

On connaît par ailleurs des clefs à ruban ou sangle permettant de serrer ou de desserrer des objets de grand diamètre. Ce type de clef est typiquement destiné au démontage d'assemblages tubulaires, de filtres de véhicules automobiles ou de bouchons de récipients par exemple. Dans ce cas, la préhension est effectuée par friction du ruban sur la surface de l'organe d'assemblage. Le ruban présente ainsi préférablement un grand coefficient de frottement afin de transmettre le couple de serrage ou de desserrage nécessaire. Comme on le comprendra aisément, le couple transmis par frottement au moyen de ce type de clefs peut ainsi diminuer par la présence éventuelle de graisses, d'huiles ou de saletés ayant pour effet de réduire le frottement entre les surfaces en contact de l'organe d'assemblage et du ruban. Cette réduction est d'autant plus probable que les clefs sont typiquement entreposées ou utilisées dans des environnements où de telles graisses, huiles ou saletés sont fortement susceptibles d'être présentes.

Le diamètre de l'organe d'assemblage joue en outre un rôle important car le couple transmis est directement dépendant de ce diamètre. Pour un couple donné, la force à appliquer sur l'organe d'assemblage est en effet inversement proportionnelle au diamètre de l'organe d'assemblage. A titre d'exemple, l'effort appliqué sur un organe d'assemblage de 10 mm de diamètre pour lui transmettre un couple de 5 Nm sera de 1000 N. On comprendra donc que si de telles clefs conviennent parfaitement pour les applications de démontage de filtres ou d'assemblages tubulaires, il n'en va cependant pas de même si l'on tente d'utiliser ce type de clefs pour serrer ou desserrer des organes d'assemblage de plus faible diamètre tels des têtes de boulons ou des écrous.

Associé à la présence éventuelle de graisses ou d'huiles ou d'autres substances réduisant le frottement, le faible diamètre des organes d'assemblage rend ainsi pratiquement inutilisables ce type de clefs pour le serrage ou le desserrage de têtes de boulons, d'écrous ou d'autres organes d'assemblage polygonaux analogues.

Une autre difficulté relative à la préhension d'organes d'assemblage tels que des têtes de boulons ou des écrous réside dans la faible hauteur disponible pour effectuer la prise. Le document US 1 792401 decrit une clef avec

le préambule de la revendication 1.

La présente invention a ainsi pour but principal de proposer un clef universelle particulièrement adaptée au serrage ou desserrage d'organes d'assemblage polygonaux, tels, des écrous, des têtes de boulons ou des manchon tubulaire polygonaux.

Un autre but de la présente invention est également d'assure adéquate et optimale de la clef sur l'organe d'assemblage à serrer o d'un mouvement de rotation de serrage ou de desserrage.

Encore un autre but de la présente invention est de proposer universelle d'utilisation aisée et permettant notamment de serrer ou desserrer des organes d'assemblage polygonaux situés dans des positions peu accessibles.

A cet effet, la présente invention a pour objet une clef universelle pour serrer ou desserrer des organes d'assemblage polygonaux, tels des écrous, des têtes de boulons ou des manchons tubulaires polygonaux, cette clef universelle comprenant un corps de clef pourvu d'un manche et d'une tête de clef disposée à une extrémité du manche et destinée à venir en contact avec un organe d'assemblage polygonal à serrer ou desserrer, la tête de clef comportant un corps d'appui susceptible de recevoir l'organe d'assemblage polygonal, caractérisée en ce que la clef comprend en outre un organe souple en forme de ruban destiné à entourer et à maintenir l'organe d'assemblage polygonal contre le corps d'appui, l'une des extrémités de l'organe souple en forme de ruban étant fixée à la tête de clef, et des moyens de tension associés au manche et destinés à agir sur l'autre extrémité de l'organe souple en forme de ruban afin de mettre et maintenir sous tension l'organe souple en forme de ruban, la tête de clef étant montée rotative par rapport au manche autour d'un axe de rotation parallèle à l'axe de rotation de l'organe d'assemblage polygonal à serrer ou desserrer, de sorte qu'un mouvement de rotation de serrage ou de desserrage provoque un accroissement de la tension de l'organe souple en forme de ruban assurant ainsi un maintien de la clef en prise sur l'organe d'assemblage polygonal, et qu'un mouvement de rotation dit de rattrapage opposé au mouvement de rotation de serrage ou de desserrage provoque une relaxation de l'organe souple en forme de ruban permettant ainsi à la tête de clef de glisser et venir en prise avec un autre angle de l'organe d'assemblage polygonal.

La solution préconisée par la présente invention permet ainsi de saisir latéralement l'organe d'assemblage à la manière d'une clef pourvue de mâchoires réglables. Le couple de serrage et de desserrage est ainsi transmis à l'organe d'assemblage non pas par friction entre l'organe en forme de ruban et l'objet à serrer ou desserrer comme dans les clefs à ruban ou sangle de l'art antérieur mais par une liaison mécanique directe entre la tête de la clef et l'organe d'assemblage en prise.

Selon la présente invention, du fait que la tête de la clef est montée rotative par rapport au manche de la clef de sorte qu'un mouvement de rotation de serrage ou de desserrage provoque un accroissement de la tension de l'organe souple en forme de ruban et qu'un mouvement de rotation opposé au mouvement de rotation de serrage ou de desserrage provoque une relaxation de l'organe souple en forme de ruban, il n'est pas nécessaire de réajuster la prise de la clef sur l'organe d'assemblage puisque celle-ci se désengage automatiquement lors du mouvement de rotation opposé au mouvement de rotation de serrage ou de desserrage afin de permettre à celle-ci de glisser sur l'organe d'assemblage polygonal et venir en prise avec un autre angle de ce dernier. Ceci est particulièrement avantageux dans le cas où l'organe d'assemblage est situé dans une position peu accessible ou que l'angle de rotation qu'il est possible d'appliquer sur l'organe d'assemblage est limité.

Selon la présente invention, on comprendra que les mouvements de rotation de serrage, de desserrage et de rattrapage (c'est-à-dire un mouvement de rotation opposé à un mouvement de rotation de serrage ou de desserrage) dépendent de la positon de la clef par rapport à l'organe d'assemblage. Il est ainsi possible d'appliquer un mouvement de serrage à l'organe d'assemblage en plaçant la clef dans une première position, et d'appliquer un mouvement de desserrage à l'organe d'assemblage en plaçant la clef dans une position opposée et symétrique à la première position de la clef. Le mouvement de rotation de rattrapage est toujours défini comme un mouvement de rotation opposé à un mouvement de rotation de serrage, respectivement à un mouvement de rotation de desserrage, selon que l'on désire serrer ou respectivement desserrer l'organe d'assemblage polygonal.

Des modes de réalisation avantageux de la présente invention font l'objet des revendications dépendantes.

En particulier, la clef est préférablement munie, selon un mode de réalisation de l'invention, de moyens de rappel liant de manière élastique la tête de clef au manche afin de remettre automatiquement sous tension l'organe souple en forme de ruban lors d'un mouvement de rotation opposé au mouvement de rotation de serrage ou de desserrage. De la sorte, la clef se comporte à la manière d'une clef à cliquet, c'est-à-dire que la clef est maintenue en prise sur l'organe d'assemblage lorsque celle-ci est soumise à un mouvement de rotation de serrage ou de desserrage et peut cependant glisser ou sauter un angle de l'organe d'assemblage polygonal lorsqu'on la soumet à un mouvement de rotation de relaxation ou de rattrapage opposé au mouvement de rotation de serrage ou de desserrage, la tête de clef se mettant à nouveau en prise sur un autre angle de l'organe d'assemblage sous l'action des moyens de rappel, ces derniers mettant sous tension, par la même occasion, l'organe souple en forme de ruban.

D'autres modes de réalisation avantageux seront présentés dans la suite de la description.

Par ailleurs, l'organe souple en forme de ruban peut avantageusement être réalisé en un matériau textile, par exemple en fibres aramides tel le Kevlar (marque déposée).

D'autres caractéristiques et avantages de l'invention apparaîtront plus clairement à la lecture de la description détaillée qui suit, faite en référence aux dessins annexés donnés à titre d'exemples non limitatifs et dans lesquels :
- les figures 1a à 1c illustrent une vue de côté et une vue de face d'une clef universelle constituant un mode de réalisation ainsi qu'une vue détaillée d'une contre-pièce pouvant être utilisée dans ce mode de réalisation; ce mode de réalisation ne fait pas partie de l'invention.
- les figures 2a à 2d sont des vues de côté d'un mode de réalisation d'une clef universelle , similaire à l'illustration des figures 1a et 1b, illustrant quatre positions successives de la clef lors d'un mouvement de rotation de rattrapage, c'est-à-dire un mouvement de rotation opposé au mouvement de rotation appliqué à l'organe d'assemblage à serrer ou desserrer;
- les figures 3a et 3b montrent respectivement une vue de côté et une vue de face d'un mode de réalisation d'une clef universelle selon la présente invention; et
- la figure 4 montre un troisième mode de réalisation de la présente invention analogue au mode de réalisation des figures 3a et 3b.

Les figures 1a et 1b illustrent une clef universelle Cette clef comprend essentiellement un corps de clef comportant notamment un manche 1 et une tête de clef 2 destinée à venir en contact avec un organe d'assemblage polygonal 5 à visser ou dévisser, un organe souple en forme de ruban 3, ci-après nommé ruban par simplification, susceptible d'entourer l'organe d'assemblage 5 ainsi que des moyens de tension 4 du ruban. L'organe d'assemblage polygonal 5 illustré à titre d'exemple non limitatif dans les figures est constitué d'un écrou à six pans.

Plus particulièrement, la tête de clef 2 est disposée à une extrémité du manche 1 et est montée rotative par rapport au manche 1 autour d'un axe de rotation désigné A dans les figures, cet axe de rotation A étant sensiblement parallèle à l'axe de rotation, désigné B, de l'organe d'assemblage 5 à serrer ou desserrer. La tête de clef 2 peut par exemple être montée rotative par rapport au manche 1 par l'intermédiaire d'un axe d'articulation désigné 6. La tête de clef 2 comporte un corps d'appui 20 destiné à assurer le contact avec l'organe d'assemblage 5. Ce corps d'appui 20 est agencé de manière à transmettre un couple de serrage ou de desserrage indépendamment de la friction entre l'organe d'assemblage 5 et le ruban 3. Il comporte ainsi préférablement deux faces d'appui 21 et 22 formant un angle sensiblement égal à l'angle formé par deux faces successives de l'organe d'assemblage 5, à savoir, dans cet exemple non limitatif, un angle sensiblement égal à 120° formé entre deux pans successifs de l'écrou. Alternativement, on pourrait songer à concevoir un corps d'appui dont l'angle formé par ces faces d'appui 21 et 22 soit ajustable selon le type d'organe d'assemblage polygonal.

Au titre d'amélioration, on peut par ailleurs prévoir de rendre rugueuse au moins une face d'appui du corps d'appui 20 afin d'augmenter l'adhérence de la tête de clef sur l'organe d'assemblage polygonal 5.

Le ruban 3 est fixé par l'une de ses extrémités 31 à la tête de clef 2, l'autre extrémité 32 du ruban 3 étant quant à elle adaptée pour être retenue par des moyens de tension associés au manche 1 désignés globalement par la référence 4. Dans l'exemple illustré aux figures 1a et 1b, l'extrémité 31 du ruban est fixée à la tête de clef 2 par l'intermédiaire d'une clavette ou cale 25 pinçant cette extrémité contre une face d'un logement 26 ménagé dans la tête de clef 2. On remarquera qu'il est envisageable de ne pas faire usage de la clavette 25, et de prévoir un épaississement ou surépaisseur du ruban 3, notamment par repliement sur elle-même de l'extrémité 31. A titre d'exemple les second et troisième modes de réalisation illustrés respectivement aux figures 3a, 3b et 4 montre comment l'extrémité 31 du ruban 3 peut être retenue par le biais d'une surépaisseur du ruban 3. Alternativement, on comprendra bien évidemment qu'il est possible d'assurer cette fixation par d'autres moyens adéquats, tel par exemple par rivetage, vissage ou éventuellement collage de l'extrémité 31 du ruban sur la tête de clef 2. Le mode de fixation de l'extrémité 31 du ruban 3 représenté à la figure 1a n'est donc nullement limitatif.

L'autre extrémité 32 du ruban 3 est adaptée, dans cette illustration, pour coulisser ou passer au travers des moyens de tension 4 formés, dans cet exemple, d'un élément mobile en forme de came ou excentrique 45 en rotation autour d'un axe 46 monté sur une partie saillante 11 du manche 1. L'excentrique 45 retient et verrouille l'extrémité 32 du ruban 3 par pincement contre le manche 1 de la clef. Comme on le comprendra aisément, le ruban 3 est tendu en exerçant une traction sur l'extrémité 32 du ruban 3 puis verrouillé par un mouvement de l'excentrique 45 autour de son axe 46 en direction de la tête de clef 2. On remarquera que divers autres mécanismes de verrouillage remplissant la même fonction peuvent aisément être envisagés par l'homme du métier. On ne s'attardera donc pas sur les diverses solutions envisageables pour permettre la mise sous tension et le maintien sous tension du ruban 3. Les figures 3a et 4 présentent à titre illustratif deux autres solutions permettant la mise sous tension et le maintien sous tension du ruban 3.

Au moyen de la clef universelle illustrée aux figures 1 a et 1 b, l'organe d'assemblage polygonal 5 est ainsi saisi et maintenu en contact contre le corps d'appui 20 de la tête de clef 2 sous l'action du ruban 3 qui, une fois enroulé autour de l'organe d'assemblage 5, est tendu et maintenu sous tension par le biais des moyens de tension 4. En d'autres termes, le ruban 3 maintient latéralement à la manière d'une pince l'organe d'assemblage 5 contre le corps d'appui 20 de la tête de clef 2. Par un mouvement de rotation de la clef dans le sens indiqué par la flèche sur la figure, l'organe d'assemblage 5 est ainsi soumis à un couple de desserrage dans la position illustrée à la figure 1a. Afin de serrer l'organe d'assemblage 5, il convient bien évidemment de disposer la clef dans une position inverse de celle illustrée dans la figure 1a.

Plus particulièrement, un mouvement de rotation de serrage ou de desserrage provoque un accroissement de la tension du ruban 3 et en conséquence une amélioration de la prise de la clef sur l'organe d'assemblage 5. Inversement, un mouvement de rotation opposé au mouvement de rotation de serrage ou de desserrage, dit de relaxation ou de rattrapage, provoque une relaxation du ruban autour de l'organe d'assemblage polygonal 5, de sorte que la clef est susceptible de glisser ou sauter sur la surface de cet organe d'assemblage et venir en prise avec un autre angle de ce dernier.

Au titre d'amélioration, il peut être prévu un chanfrein ou un arrondi à une extrémité, désignée 20a dans la figure 1a, du corps d'appui 20 afin de favoriser le glissement de la tête de clef lors du mouvement de rotation de rattrapage.

On constatera de manière générale, que les moyens de tension illustrés dans le mode de réalisation agissent de manière autobloquante lors de l'application d'un couple de serrage ou de desserrage sur l'organe d'assemblage. Ces moyens simples assurent ainsi de manière optimale le maintien de la prise de la clef sur l'organe d'assemblage 5. On remarquera à nouveau qu'il est toutefois envisageable d'utiliser une multitude d'autres mécanismes remplissant la même fonction, tels des mécanismes à boucles ou à crans pour réaliser une fonction de verrouillage adéquate du ruban.

La clef universelle des figures 1a et 1b peut par ailleurs comporter, comme cela est illustré, en complément du corps d'appui 20 de la tête de clef, une contre-pièce 7 adaptée pour coulisser sur le ruban 3. Cette contre-pièce 7, dont une vue détaillée est présentée à la figure 1c, est disposée en contact avec l'organe d'assemblage 5 dans une position opposée au corps d'appui 20. Cette contre-pièce 7 comporte préférablement, de manière similaire au corps d'appui 20, deux face d'appui 71 et 72 destinée à venir en contact avec des faces de l'organe d'assemblage 5. Cette contre-pièce 7 permet avantageusement de rendre plus rigide le maintien de l'organe d'assemblage 5 et d'améliorer ainsi la prise de la clef universelle sur ce dernier. L'angle formé par les deux faces d'appui 71 et 72 de cette contre-pièce 7 est sensiblement égal à l'angle formé par deux faces successives de l'organe d'assemblage 5, à savoir, dans cet exemple non limitatif, un angle sensiblement égal à 120° dans cet exemple.

Préférablement, la clef universelle selon la présente invention comporte en outre des moyens de rappel liant de manière élastique la tête de clef 2 au manche 1. Ces moyens de rappel forcent ainsi la tête de clef à adopter une position de repos lorsqu'aucune force extérieure n'est appliquée sur le manche, position de repos dans laquelle le ruban est maintenu sous tension autour de l'organe d'assemblage polygonal 5. Ces moyens de rappel peuvent avantageusement être formés d'une lame ressort solidaire, d'une part, du manche 1 et, d'autre part, de la tête de clef 2. Alternativement, ces moyens de rappel peuvent être formés d'un ressort spiral ou hélicoïdal monté concentriquement à l'axe de rotation A de la tête de clef. Ces moyens de rappel ne sont pas représentés dans l'illustration des figures 1a et 1b.

Les figures 2a à 2d qui vont maintenant être décrites permettront de mettre en évidence le comportement de la clef lors d'un mouvement de rotation opposé au mouvement de rotation de serrage ou de desserrage. Ces figures permettront également de mettre en évidence l'apport des moyens de rappel, désignés globalement par 9 dans les figures, liant de manière élastique la tête de clef 2 au manche 1.

La clef qui est illustrée aux figures 2a à 2d reprend de manière générale les mêmes éléments que la clef illustrée aux figures 1a et 1b, à savoir le manche 1, la tête de clef 2 montée rotative par rapport au manche 1, ainsi que le ruban 3 dont une extrémité est solidaire de la tête de clef 2 et l'autre extrémité est verrouillée par les moyens de tension 4. Dans cet exemple, la clef est toutefois représentée sans la contre-pièce 7.

Cette clef comporte en outre des moyens de rappel 9 liant de manière élastique la tête de clef 2 au manche 1. Ces moyens de rappel 9 forcent ainsi la tête de clef à adopter une position de repos par rapport au manche 1 de la clef. Cette position de repos est illustrée dans la figure 2d où aucune force extérieure n'est appliquée sur le manche 1 de la clef. Dans cet exemple, cette position de repos est définie par une position sensiblement rectiligne de la tête de clef 2 par rapport au manche 1, cette position dépendant bien évidemment de la tension appliquée par le ruban 3. Ces moyens de rappel 9 peuvent avantageusement être formés d'une lame ressort 91 fixée par ses extrémités au manche 1 et à la tête de clef 2 respectivement.

La figure 2a illustre la clef en position normale de prise sur l'organe d'assemblage 5. Dans cette position, un mouvement de rotation de clef dans le sens indiqué par la flèche dans la figure 2a, c'est-à-dire dans le sens contraire aux aiguilles d'une montre, génère un couple, dans ce cas un couple de desserrage, sur l'organe d'assemblage 5.

Afin de relâcher la prise et reprendre un angle plus accessible de l'organe d'assemblage 5, un mouvement de rotation opposé au mouvement de rotation de desserrage, à savoir un mouvement de rotation dans le sens des aiguilles d'une montre comme indiqué à la figure 2b, cause un pivotement opposé de la tête de clef 2 et permet de relaxer le ruban 3 et de désengager la tête de clef 2 de l'organe d'assemblage 5 sans toutefois perdre prise sur ce dernier puisque le ruban l'entoure toujours.

Comme cela est illustré dans la figure 2c, la tête de clef 2 peut ainsi glisser sur l'organe d'assemblage 5 sous l'action de rotation de la clef et venir en prise avec l'angle suivant de l'organe d'assemblage 5. Les moyens de rappel 9 forcent alors la tête de clef 2 à retrouver sa position de repos et retendent le ruban 3 autour de l'organe d'assemblage 5. Dans cette position de repos, illustrée à la figure 2d, la clef se trouve donc à nouveau dans une position permettant d'appliquer un couple de desserrage à l'organe d'assemblage 5.

D'une manière générale, on peut constater que ce mécanisme se comporte de manière similaire à un mécanisme à cliquet, c'est-à-dire que la clef est maintenue en prise sur l'organe d'assemblage lorsque celle-ci est soumise à un mouvement de rotation de serrage ou de desserrage et peut cependant glisser ou sauter un angle de l'organe d'assemblage lorsque on la soumet à un mouvement de rotation de rattrapage opposé au mouvement de rotation de serrage ou de desserrage.

Les moyens de rappel 9 permettent ainsi avantageusement de desserrer ou serrer l'organe d'assemblage 5 sans devoir effectuer une rotation complète de la clef. On comprendra aisément que ceci est particulièrement avantageux dans le cas où les organes d'assemblages à visser ou dévisser sont situés dans des positions peu accessibles.

Les figures 3a et 3b illustrent une clef universelle constituant la présente invention. Par souci de simplification, on a choisi de désigner par des références numériques identiques les éléments commun à ce mode de réalisation et au mode de réalisation des figures 1a et 1 b. Cette clef comprend ainsi un manche 1, une tête de clef, désignée 2' dans cette figure, montée rotative par rapport au manche 1 et pourvue d'un corps d'appui 20, un ruban 3 et des moyens de tension, désignés 4' dans cette figure.

On notera que le ruban 3 est agencé pour passer entre l'axe de rotation A de la tête de clef 2' et l'axe de rotation B de l'organe d'assemblage polygonal 5 à serrer ou desserrer avant d'être maintenu par les moyens de tension 4'. L'inventeur a pu observer que cet agencement particulier du ruban 3 permettait d'améliorer encore la prise de la clef sur l'organe d'assemblage 5 et de limiter grandement un éventuel risque de désengagement de la clef lors d'un mouvement de rotation de serrage ou de desserrage, ou lors d'un mouvement de rotation de relaxation.

Pour permettre à la tête de pivoter sur un angle le plus large afin d'assurer la tension du ruban, la clef présente préférablement une forme générale en "L" lors de son engagement comme illustré dans la figure 3, dans laquelle la tête de clef 2' est disposée sensiblement à angle droit par rapport au manche 1 et est agencée de manière à venir en prise avec l'organe d'assemblage polygonal 5 à serrer ou desserrer dans une position déportée et sensiblement parallèle à un axe longitudinal du manche 1, désigné C dans la figure 3a.

On notera également que les moyens de tension désignés 4' sont réalisés au moyen de deux éléments mobiles associés au manche 1 entre lesquels est retenu l'extrémité 32 du ruban 3. Plus spécifiquement, les moyens de tension 4' comprennent dans cet exemple, un premier élément mobile dit étrier 47 monté rotatif par rapport au manche 1, ainsi qu'un second élément mobile dit masselotte 48 également monté rotatif par rapport au manche 1. La masselotte 48 amplifie la pression du ruban contre l'étrier 47 grâce à un effet de levier du fait de sa forme allongée et excentrée. Les deux éléments mobiles autour de leur axe assurent ainsi un pincement et donc une retenue du ruban 3 lors de sa mise sous tension. En soulevant l'étrier 47 par une rotation dans le sens contraire aux aiguilles d'une montre comme illustré à la figure 3a, on peut libérer le ruban 3 afin d'en ajuster la longueur utile ou afin de libérer la prise sur l'organe d'assemblage 5.

On comprendra que la clef universelle illustrée aux figures 3a et 3b se comporte essentiellement de la même manière que ce qui a déjà été présenté, c'est-à-dire qu'un mouvement de rotation de serrage ou de desserrage provoque un accroissement de la tension dans le ruban 3 et qu'un mouvement de rotation opposé provoque une relaxation de ce ruban 3 par la rotation de la tête de clef 2'. Ainsi, dans l'illustration de la figure 3a, par un mouvement de rotation dans le sens indiqué par la flèche sur la figure (dans le sens contraire aux aiguilles d'une montre), l'organe d'assemblage 5 est soumis à un couple de desserrage, ce mouvement de rotation provoquant un accroissement de la tension du ruban 3.

Les moyens de rappel, désignés 9' dans les figures 3a et 3b, sont formés dans cet exemple d'un ressort 92 de forme hélicoïdale disposé concentriquement à l'axe de rotation A de la tête de clef 2' par rapport au manche 1. Une extrémité de ce ressort 92 est maintenue en appui contre le manche 1 alors que l'autre extrémité est rendue solidaire de la tête de clef 2' comme on peut le voir de la figure 3b. Au même titre que les moyens de rappel illustrés dans les figures précédentes, ils permettent préférablement et avantageusement une remise automatique sous tension du ruban 3 lors d'un mouvement de rotation opposé au mouvement de rotation de serrage ou de desserrage.

La figure 4 décrit encore un autre mode de réalisation de la clef universelle selon la présente invention. Ce mode de réalisation est sensiblement similaire au mode de réalisation illustré aux figures 3a et 3b, de sorte que l'on ne s'attardera que sur les différences significatives entre ces deux modes.

Selon cet autre mode de réalisation de la présente invention, les moyens de tension du ruban 3 ne font à proprement parler appel à aucun élément de retenue additionnel comme dans les modes de réalisation précédents. La particularité de ce mode de réalisation réside dans le fait que le ruban 3 est simplement maintenu sous tension par le biais de l'axe d'articulation 6 de la tête de clef 2' par rapport au manche 1. Selon cet exemple, l'axe d'articulation 6 est ainsi solidaire en rotation du manche 1 et est pourvu d'une fente 6a au travers de laquelle le ruban 3 est inséré.

On notera que les moyens de rappel dont est préférablement pourvue la clef ne sont pas illustrés dans la figure 4. On comprendra néanmoins que ceux-ci peuvent être réalisés conformément à ce qui a déjà été décrit, par exemple au moyen d'une lame ressort comme illustré aux figures 2a à 2d.

On aura donc compris que divers mécanismes peuvent être envisagés par l'homme du métier pour assurer la mise sous tension et le maintien sous tension du ruban 3. Ces moyens de tension doivent simplement répondre à un critère, nommément de retenir le ruban de manière à permettre un accroissement de la tension du ruban lors d'un mouvement de rotation de serrage ou de desserrage et de manière à permettre une relaxation du ruban lors d'un mouvement de rotation de rattrapage opposé au mouvement de rotation de serrage ou de desserrage.

De multiples modifications et/ou améliorations peuvent être apportées à la clef selon la présente invention sans sortir du cadre de l'invention. On comprendra notamment que l'invention n'est pas limitée aux modes de réalisations présentés et que la clef universelle peut par exemple aisément être modifiée et adaptée pour manipuler des organes d'assemblage polygonaux autre que des écrous ou des têtes de boulon à six pans. En particulier, il est envisageable de prévoir des corps d'appui de formes diverses adaptés pour différents types d'organes d'assemblage répandus sur le marché. Il est ainsi parfaitement envisageable de prévoir un jeu de corps d'appui adaptés pour chaque type d'organe d'assemblage, ces corps d'appui pouvant être montés de manière amovible et interchangeable sur la tête de clef.

## Revendications

1. Clef universelle pour serrer ou desserrer des organes d'assemblage polygonaux, tels des écrous, des têtes de boulons ou des manchons tubulaires polygonaux, cette clef universelle comprenant un corps de clef pourvu d'un manche
(1) et d'une tête de clef (2') disposée à une extrémité dudit manche (1) et destinée à venir en contact avec un organe d'assemblage polygonal (5) à serrer ou desserrer, ladite tête de clef (2') comportant un corps d'appui (20) susceptible de recevoir ledit organe d'assemblage polygonal (5),
la clef comprend en outre:
- un organe souple en forme de ruban (3) destiné à entourer et à maintenir ledit organe d'assemblage polygonal (5) contre ledit corps d'appui (20), l'une des extrémités (31) dudit organe souple en forme de ruban (3) étant fixée à ladite tête de clef (2'), et
- des moyens de tension (4; 4'; 6a) associés au manche (1) et destinés à agir sur l'autre extrémité (32) dudit organe souple en forme de ruban (3) afin de mettre et maintenir sous tension ledit organe souple en forme de ruban (3),
ledit corps d'appui (20) comprend au moins deux faces d'appui (21, 22) destinées à venir en contact avec des faces dudit organe d'assemblage polygonal (5),
**caractérisée en ce que** ladite tête de clef (2') étant montée rotative par rapport au dit manche (1) autour d'un axe de rotation (A) parallèle à l'axe de rotation (B) de l'organe d'assemblage polygonal (5) à serrer ou desserrer et agencée de manière que lesdites au moins deux faces d'appui s'étendent d'un même côté d'un plan passant par l'axe de rotation (A) de la tête de clef et l'axe de rotation (B) de l'organe d'assemblage polygonal, de sorte qu'un mouvement de rotation de serrage ou de desserrage provoque un accroissement de la tension dudit organe souple en forme de ruban (3) assurant ainsi un maintien de la clef on prise sur ledit organe d'assemblage polygonal (5) et qu'un mouvement de rotation dit de rattrapage opposé au dit mouvement de rotation de serrage ou de desserrage provoque une relaxation dudit organe souple en forme de ruban (3) permettant ainsi à ladite tête de clef (2') de glisser et venir en prise avec un autre angle de l'organe d'assemblage polygonal (5).

2. Clef universelle selon la revendication 1, **caractérisée en ce que** ladite tête de clef (2') est en outre liée de manière élastique au dit manche (1) par des moyens de rappel (9, 91; 9', 92) agencés pour remettre automatiquement sous tension ledit organe souple en forme de ruban (3) lors dudit mouvement de rotation de rattrapage opposé au mouvement de rotation de serrage ou de desserrage.

3. Clef universelle selon la revendication 2, **caractérisée en ce que** lesdits moyens de rappel (9) sont formés d'une lame ressort (91) fixée, d'une part, à ladite tête de clef et, d'autre part, au dit manche (1).

4. Clef universelle selon la revendication 2, **caractérisée en ce que** lesdits moyens de rappel (9') sont formés d'un ressort spiral ou hélicoïdal (92) monté concentriquement à l'axe de rotation (A) de ladite tête de clef (2').

5. Clef universelle selon une quelconque des revendications 1 à 4, **caractérisée en ce que** ledit organe souple en forme de ruban (3) est agencé pour passer entre l'axe de rotation (A) de la tête de clef (2') et l'axe de rotation (B) de l'organe d'assemblage polygonal (5) à serrer ou desserrer avant d'être maintenu par lesdits moyens de tension (4'; 6a).

6. Clef universelle selon l'une quelconque des revendications précédentes **caractérisée en ce que** ledit corps d'appui (20) comprend au moins une face d'appui rendue rugueuse afin d'augmenter l'adhérence de ladite tête de clef sur ledit organe d'assemblage polygonal (5).

7. Clef universelle selon l'une quelconque des revendications précédentes, **caractérisée en ce qu'**un chanfrein ou un arrondi est pratiqué à une extrémité (20a) dudit corps d'appui (20) afin de favoriser le glissement de ladite tête de clef (2') lors dudit mouvement de rotation de rattrapage.

8. Clef universelle selon l'une quelconque des revendications précédentes, **caractérisée en ce que** ladite clef comporte en outre une contre-pièce (7) adaptée sur ledit organe souple en forme de ruban (3) et destinée à se positionner sur l'organe d'assemblage polygonal (5) dans une position opposée au dit corps d'appui (20).

9. Clef universelle selon l'une quelconque des revendications précédentes, **caractérisée en ce que** ledit organe souple en forme de ruban (3) est un ruban textile.

## Claims

1. Universal wrench for tightening or loosening polygonal assembly elements, such as nuts, bolt heads or polygonal tube sleeves, this universal wrench including a wrench body provided with a handle (1) and a wrench head (2; 2') arranged at one end of said handle (1) and intended to come into contact with a polygonal assembly element (5) to be tightened or loosened, said wrench head (2') including a support body (20) able to accommodate said polygonal assembly element (5),
the wrench further includes:
- a flexible strap-shaped element (3) intended to surround and hold the polygonal assembly element (5) against said support body (20), one of the ends (31) of said flexible strap-shaped element (3) being fixed to said wrench head (2'), and
- tension means (4; 4'; 6a) associated with the handle (1) and intended to act on the other end (32) of the flexible strap-shaped element (3) in order to place and hold said flexible strap-shaped element (3) under tension,
said support body (20) includes at least two support faces (21, 22) intended to come into contact with faces of said polygonal assembly element (5),
**characterized in that** said wrench head (2; 2') being rotatably mounted with respect to said handle (1) about a rotational axis (A) parallel to the rotational axis (B) of the polygonal assembly element (5) to be tightened or loosened and arranged in such a manner that said at least two support faces extend on a same side of a plane passing by the rotational axis (A) of the wrench head and the rotational axis (B) of the polygonal assembly element, so that a tightening or loosening rotational movement causes an increase in the tension of said flexible strap-shaped element (3) thus assuring that the wrench is held gripped on the polygonal assembly element (5), and so that a so-called return rotational movement opposite to the tightening or loosening rotational movement causes the flexible strap-shaped element (3) to relax thus allowing said wrench head (2') to slide and grip another angle of the polygonal assembly element (5).

2. Universal wrench according to claim 1, **characterized in that** said wrench head (2') is also resiliently linked to said handle (1) by return means (9; 91; 9', 92) arranged to automatically place said flexible strap-shaped element (3) under tension during said return rotational movement opposite to the tightening or loosening rotational movement.

3. Universal wrench according to claim 2, **characterized in that** said return means (9) are formed of a leaf spring (91) fixed, on the one hand, to said wrench head (2') and, on the other hand, to said handle (1).

4. Universal wrench according to claim 2, **characterized in that** said return means (9') are formed of a spiral or helical spring (92) mounted concentric to the rotational axis (A) of said wrench head (2').

5. Universal wrench according to any one of claims 1 to 4, **characterized in that** said flexible strap-shaped element (3) is arranged to pass between the rotational axis (A) of the wrench head (2') and the rotational axis (B) of the polygonal assembly element (5) to be tightened or loosened prior to being held by said tension means (4'; 6a).

6. Universal wrench according to any one of the preceding claims, **characterized in that** said support body (20) includes at least one support face made rough in order to increase the adherence of said wrench head to said polygonal assembly element (5).

7. Universal wrench according to any one of the preceding claims, **characterized in that** a bevelled or rounded edge is made at one end (20a) of said support body (20) in order to facilitate the sliding of said wrench head (2; 2') during said return rotational movement.

8. Universal wrench according to any one of the preceding claims, **characterized in that** said wrench further includes a counterpart (7) arranged on said flexible strap-shaped element (3) and intended to be positioned on the polygonal assembly element (5) in an opposite position to said support body (20).

9. Universal wrench according to any one of the preceding claims, **characterized in that** said flexible strap-shaped element (3) is a textile strap.

## Patentansprüche

1. Universalschraubenschlüssel zum Anziehen bzw. Lösen von polygonalen Montageteilen, wie etwa Muttern, Schraubbolzenköpfe oder polygonale Rohrmuffen, wobei dieser Universalschraubenschlüssel einen Schlüsselkörper aufweist, der mit einem Schaft (1) und einem Schlüsselkopf (2') versehen ist, der an einem Ende des Schafts (1) angeordnet und dazu bestimmt ist, mit einem anzuziehenden bzw. zu lösenden polygonalen Montageteil (5) in Kontakt zu gelangen, wobei der Schlüsselkopf (2') einen Auflagekörper (20) aufweist, welcher das polygonale Montageteil (5) aufnehmen kann,
wobei der Schlüssel ferner enthält:
- ein bandförmiges, nachgiebiges Teil (3), das dazu bestimmt ist, das polygonale Montageteil (5) zu umschließen und es am Auflagekörper (20) zu halten, wobei eines der Enden (31) des nachgiebigen Bandteils (3) am Schlüsselkopf (2') befestigt ist, und
- Spannmittel (4; 4', 6a), die dem Schaft (1) zugeordnet und dazu bestimmt sind, auf das andere Ende (32) des nachgiebigen Bandteils (3) einzuwirken, um das nachgiebige Bandteil (3) unter Spannung zu setzen und zu halten,
wobei der Auflagekörper (20) zumindest zwei Auflageflächen (21, 22) aufweist, die dazu bestimmt sind, mit Flächen des polygonalen Montageteils (5) in Kontakt zu gelangen,
**dadurch gekennzeichnet, dass** der Schlüsselkopf (2') gegenüber dem Schaft (1) um eine Drehachse (A) drehbar gelagert ist, die parallel zur Drehachse (B) des anzuziehenden bzw. zu lösenden polygonalen Montageteils (5) verläuft, und so angeordnet ist, dass die zumindest zwei Auflageflächen auf einer gleichen Seite einer Ebene verlaufen, die durch die Drehachse (A) des Schlüsselkopfes und die Drehachse (B) des polygonalen Montageteils verläuft, so dass eine Anzieh- bzw. Lösedrehbewegung einen Anstieg der Spannung des nachgiebigen Bandteils (3) hervorruft, wodurch ein Halt des Schlüssels in Eingriff am polygonalen Montageteil (5) gewährleistet wird, und dass eine sogenannte Nachstelldrehbewegung, die der Anzieh- bzw. Lösedrehbewegung entgegengesetzt ist, ein Entspannen des nachgiebigen Bandteils (3) hervorruft, wodurch der Schlüsselkopf (2') gleitbeweglich verschiebbar ist und in Eingriff mit einer anderen Winkelkante des polygonalen Montageteils (5) gelangen kann.

2. Universalschraubenschlüssel nach Anspruch 1, **dadurch gekennzeichnet, dass** der Schlüsselkopf (2') ferner über Rückstellmittel (9, 91; 9', 92) elastisch mit dem Schaft (1) verbunden ist, die dazu vorgesehen sind, bei der der Anzieh- bzw. Lösedrehbewegung entgegengesetzten Nachstelldrehbewegung das nachgiebige Bandteil (3) automatisch wieder unter Spannung zu setzen.

3. Universalschraubenschlüssel nach Anspruch 2, **dadurch gekennzeichnet, dass** die Rückstellmittel (9) aus einer Blattfeder (91) gebildet sind, die einerseits an dem Schlüsselkopf und andererseits am Schaft (1) befestigt ist.

4. Universalschraubenschlüssel nach Anspruch 2, **dadurch gekennzeichnet, dass** die Rückstellmittel (9') aus einer Spiral- bzw. Schraubenfeder (92) gebildet sind, die konzentrisch zur Drehachse (A) des Schlüsselkopfs (2') gelagert ist.

5. Universalschraubenschlüssel nach einem der Ansprüche 1 bis 4, **dadurch gekennzeichnet, dass** das nachgiebige Bandteil (3) dazu vorgesehen ist, zwischen die Drehachse (A) des Schlüsselkopfs (2') und die Drehachse (B) des anzuziehenden bzw. zu lösenden polygonalen Montageteils (5) zu treten, bevor es von den Spannmitteln (4'; 6a) festgehalten wird.

6. Universalschraubenschlüssel nach einem der vorangehenden Ansprüche, **dadurch gekennzeichnet, dass** der Auflagekörper (20) zumindest eine Auflagefläche aufweist, die angeraut ist, um die Haftkraft des Schlüsselkopfs an dem polygonalen Montageteil (5) zu erhöhen.

7. Universalschraubenschlüssel nach einem der vorangehenden Ansprüche, **dadurch gekennzeichnet, dass** an einem Ende (20a) des Auflagekörpers (20) eine Abschrägung bzw. Abrundung ausgebildet ist, um die Gleitbewegung des Schlüsselkopfs (2') bei der Nachstelldrehbewegung zu begünstigen.

8. Universalschraubenschlüssel nach einem der vorangehenden Ansprüche, **dadurch gekennzeichnet, dass** der Schlüssel ferner ein Gegenstück (7) aufweist, das auf das nachgiebige Bandteil (3) angepasst und dazu bestimmt ist, sich an das polygonale Montageteil (5) in einer Stellung zu positionieren, die dem Auflagekörper (20) entgegengesetzt ist.

9. Universalschraubenschlüssel nach einem der vorangehenden Ansprüche, **dadurch gekennzeichnet, dass** das nachgiebige Bandteil (3) ein Textilband ist.
